# EUROPÄISCHE PATENTSCHRIFT

(11) **EP 1 992 796 B1**
(45) Veröffentlichungstag und Bekanntmachung des Hinweises auf die Patenterteilung: **03.07.2013**
(21) Anmeldenummer: 08008653.1
(22) Anmeldetag: 08.05.2008
(51) Int. Cl.: F01M 11/00

(54) **Ölwanne**
Oil tray
Auget à huile

(30) Priorität: 18.05.2007 DE 102007023406
(43) Veröffentlichungstag der Anmeldung: 19.11.2008
(73) Patentinhaber: GM Global Technology Operations LLC, Detroit, MI 48265-3000 (US)
(72) Erfinder: Bicker, Wolf-Dietrich, 65468 Trebur (DE); Eichert, Peter, 67663 Kaiserslautern (DE)
(74) Vertreter: Strauss, Peter

(56) Entgegenhaltungen:
- DE-A1- 10 305 184
- US-A- 3 509 861
- US-A- 6 041 752
- US-A- 6 142 257
- US-A1- 2004 084 250

## Beschreibung

Die Erfindung betrifft eine Ölwanne für eine Brennkraftmaschine.

Aus der DE 10 2004 024 517 A1 ist eine Ölwanne für eine Brennkraftmaschine bekannt, welche ein Bodenteil für den Ölsumpf und ein Saugrohr, welches in einen Ansaugbereich des Bodenteils mündet, aufweist. Der Ansaugbereich weist einen zylinderförmigen Wandabschnitt auf, in welchem ein oder mehrere Ansaugfenster angeordnet sind und welcher nach oben mit einem Deckel verschlossen ist. Eine Ölpumpe sorgt am Ansaugbereich, in welchen das Saugrohr mündet, für einen Unterdruck, wodurch das sich im Bodenteil befindliche Öl zunächst durch das Ansaugfenster in den Ansaugbereich und anschließend aus dem Ansaugbereich in das Saugrohr strömt. Nachteilig bei dieser Ausführungsform ist die aufwendige konstruktive Ausgestaltung des Ansaugbereiches, was zum einen zu hohen Herstellungskosten führt und zum anderen die Montage und Wartung erschwert.

Es ist daher Aufgabe der vorliegenden Erfindung eine Ölwanne für eine Brennkraftmaschine zur Verfügung zu stellen, welche sich durch einen vereinfachten Aufbau und durch geringe Herstellungskosten auszeichnet.

Aus der US 3,509,861 A ist es bekannt, einen Ansaugkanal einstückig mit der Ölwanne auszubilden und einen Mündungsbereich des Ansaugkanals so zu gestalten, dass die Ansaugung auch bei schwankendem Ölstand sichergestellt ist. Die US 2004/0084250 A1 offenbart ebenfalls einen Ansaugkanal, der teilweise einstückig mit der Ölwanne ausgebildet ist.

Aus der US 6,142,257 A ist es bekannt, den Mündungsbereich eines Ansaugkanals besonders aufzuweiten, so dass ein breiter Querschnitt zum Ansaugen des Öls bereitsteht.

Die Lösung der Aufgabe erfolgt erfindungsgemäß durch die Merkmale des Anspruchs 1. Vorteilhafte Ausgestaltungen der Erfindung sind in den Unteransprüchen angegeben.

Die erfindungsgemäße Ölwanne für eine Brennkraftmaschine weist ein Bodenteil zur Ausbildung eines Ölsumpfes und einen Saugkanal zur Ansaugung von Öl auf. Der Saugkanal ist dabei derart angeordnet, dass er über eine Mündung in den Ölsumpf mündet. Im Bereich der Mündung weist der Saugkanal eine Nase zur zumindest teilweisen Abdeckung des Saugkanalquerschnittes in horizontaler Strömungsrichtung auf.

Durch die Anordnung einer, vorzugsweise mützenförmig ausgebildeten, Nase an dem Saugkanal im Bereich der Mündung wird durch eine einfache konstruktive Ausgestaltung des Saugkanals, ohne dass zusätzliche Elemente in der Ölwanne angeordnet werden müssen, eine gleichmäßige Strömung von dem Ölsumpf in den Saugkanal für das anzusaugende Öl erreicht, wobei durch die Nase verhindert wird, dass Luft in den Saugkanal gelangen kann. Durch die Nase wird erreicht, dass das Öl vorzugsweise nur am tiefsten Ölstand im Ölsumpf in den Saugkanal einströmen kann. Die Nase erstreckt sich dabei über mindestens einen Teilbereich des Saugkanalquerschnittes in Strömungsrichtung, so dass zwischen Bodenteil und der Nase vorzugsweise ein Spalt ausgebildet ist, durch welchen das Öl vom Ölsumpf in den Saugkanal strömen kann. Dadurch, dass der Saugkanal im Mündungsbereich durch die Nase nach oben geschlossen ist und lediglich ein schmaler Spalt im Mündungsbereich des Saugkanals ausgebildet ist, wird eine nachteilige Strudelwirkung des einströmenden Öls verhindert. Vertikal zur Strömungsrichtung entspricht der Abstand zwischen dem unteren Bereich der Nase und dem des unteren Bereichs der Nase gegenüberliegenden Teils des Saugkanals vorzugsweise der Querschnittsfläche des Saugkanals. Mit Hilfe einer Ölpumpe wird am Mündungsbereich des Saugrohres ein Unterdruck erzeugt, wodurch das sich im Ölsumpf des Bodenteils befindliche Öl durch einen durch das Bodenteil und die Nase gebildeten Spalt in die Mündung des Saugkanals strömen kann. Das angesaugte Öl strömt durch den Saugkanal und erreicht insbesondere die einzelnen Motorschmierstellen, wie z.B. das Kugelwellenlager, das Pleuellager, den Stößel oder das Nockenwellenlager.

Durch die erfindungsgemäße Anordnung einer Nase zur zumindest teilweisen Abdeckung des Saugkanalquerschnittes in horizontaler Strömungsrichtung im Bereich der Mündung in den Saugkanal wird insbesondere bewirkt, dass keine Luft aufgrund des wirkenden Unterdruckes im Mündungsbereich während der Förderung des Öls mit angesaugt wird, welches sich nachteilig für die Motorschmierung auswirken würde. Insbesondere bei beispielsweise starken Kurvenfahrten des Fahrzeuges, wobei es zu einem Schwanken des Ölpegels in der Ölwanne kommen kann, wird durch die Nase verhindert, dass im Mündungsbereich des Saugkanals der Ölpegel so stark absinken kann, dass Luft in den Saugkanal gelangen könnte.

Ferner wird durch die Nase eine einfache konstruktive Ausgestaltung mit lediglich geringen Herstellungskosten der Ölwanne erreicht. Zudem wird der Montageaufwand verringert. Im Gegensatz zu bekannten Ölwannen werden bei der erfindungsgemäßen Ölwanne weniger Teile benötigt, da beispielsweise keine zusätzliche Vorrichtung zur Ansaugung im Bereich des Ölsumpfes erforderlich ist. Insbesondere wird durch die Anordnung einer Nase an der Mündung des Saugkanals kein zusätzlicher Deckel mehr benötigt. Dadurch, dass nunmehr weniger Teile benötigt werden, können die übrigen in der Ölwanne, insbesondere im Bereich des Ölsumpfes, befindlichen Teile größere Toleranzen aufweisen.

Die Herstellung kann einfach und schnell erfolgen, indem beispielsweise in ein mit einer Querschnittsfläche verschlossenes Rohr eine seitliche Öffnung eingefräst wird. Zur leichteren Herstellbarkeit ist die Nase vorzugsweise konisch ausgebildet.

Vorzugsweise erstreckt sich die Nase geodätisch von oben nach unten. Dadurch entsteht im Bereich der Mündung zwischen dem Bodenteil und der Nase ein Spalt, den das Öl passieren muss, bevor das Öl in den Saugkanal strömen kann, wobei verhindert wird, dass Luft zusammen mit dem Öl in den Saugkanal gelangen kann.

Nach einer weiteren Ausführungsform ist die Nase einstückig mit dem Saugkanal verbunden. Durch die einstückige Verbindung des Saugrohres mit der Nase ist eine einfache Fertigung möglich und mögliche Leckagen zwischen dem Übergangsbereich des Saugrohres zu der Nase werden verhindert.

Ferner ist vorzugsweise vorgesehen, dass der Saugkanal zumindest teilweise einstückig mit dem Bodenteil verbunden ist. Der Saugkanal ist dabei vorzugsweise in dem der Nase gegenüberliegenden Bereich einstückig mit dem Bodenteil verbunden. Durch die einstückige Ausführungsform wird eine kompakte Bauweise erzielt, welche gleichzeitig eine Gewichts- und Kostenersparnis darstellt. Fehlmontagen bezüglich des Saugkanals, wodurch eventuelle Leckagen auftreten können, werden durch die erfindungsgemäße Anordnung ausgeschlossen.

Gemäß einer weiteren Ausführungsform bildet das Bodenteil zumindest teilweise die Mündung aus. Dabei überragt der Bereich des Saugkanals, an dem die Nase angeordnet ist, einen Teil des Bodenteils, so dass der Mündungsbereich auf der der Nase gegenüberliegenden Seite des Saugkanals zumindest teilweise durch das Bodenteil gebildet wird.

Ferner ist das Bodenteil im Bereich der Mündung eben ausgebildet. Durch die ebene Ausbildung des Bodenteils ist der Abstand der Nase zu dem Bodenteil vorzugsweise gleichmäßig ausgebildet, so dass der Ölstrom gleichmäßig in den Saugkanal angesaugt werden kann, wodurch der Ölstrom wiederum mit einem konstanten Druck über die Querschnittsfläche des Saugkanals in den Saugkanal einströmen kann. Durch das gleichmäßige Einströmen wird eine nachteilige Strudelströmung des Ölstroms vermieden.

Die Erfindung betrifft ferner eine Brennkraftmaschine mit einem Kurbelwellengehäuse und eine mit dem Kurbelwellengehäuse verbundene Ölwanne, wobei die Ölwanne wie vorstehend beschrieben aus- und weitergebildet sein kann.

Nachfolgend wird die Erfindung unter Bezugnahme auf die anliegenden Zeichnungen anhand eines bevorzugten Ausführungsbeispiels näher erläutert. Es zeigen:
- Fig. 1: eine schematische perspektivische Ansicht einer erfindungsgemäßen Ölwanne und
- Fig. 2: eine schematische Schnittansicht einer erfindungsgemäßen Ölwanne.

Die in Fig. 1 gezeigte Ölwanne 10 für eine Brennkraftmaschine weist ein Bodenteil 12 zur Ausbildung eines Ölsumpfes und einen Saugkanal 14 zur Ansaugung von Öl auf, wobei der Saugkanal 14 über eine Mündung 16 in den Ölsumpf mündet. Im Ölsumpf des Bodenteils 12 der Ölwanne 10 befindet sich das Öl, welches für die Motorschmierung vorgesehen ist. Der Ölsumpf ist dabei vorzugsweise senkrecht zum Boden des Bodenteils 12 ausgebildet.

Der Saugkanal 14 ist vorzugsweise konusförmig ausgebildet, wobei der Durchmesser des Saugkanals 14 an der Mündung 16 einen geringeren Durchmesser aufweist als an der der Mündung 16 gegenüberliegenden Seite, an welcher eine Filtereinheit 18 angeordnet ist. Die Filtereinheit 18 kann beispielsweise aus einem Grobfilter bestehen, welcher vorwiegend größere Partikel aus dem zu befördernden Ölstrom siebt. Eine weitere Feinfilterung kann in einem, hier nicht dargstellten, zweiten Filter erfolgen, dessen Filterelemente vorzugsweise aus Papier oder aus Faserstofffüllungen bestehen können. Um den Saugkanal 14 an der der Mündung 16 gegenüberliegenden Seite abzudichten, ist ein Abdichtelement 20, beispielsweise ein Stopfen, vorgesehen. Der Saugkanal 14 weist vorzugsweise die Form eines geraden länglichen Rohres auf, wobei vorteilhafterweise in dem Saugkanal 14 keine die Strömung umlenkenden Elemente vorgesehen sind.

Wie in Fig. 2 dargestellt ist, weist der Saugkanal 14 im Bereich der Mündung 16 eine Nase 22 zur zumindest teilweisen Abdeckung des Saugkanalquerschnittes in horizontaler Strömungsrichtung auf. Die Nase 22 erstreckt sich über mindestens einen Teil der Querschnittsfläche des Saugkanals 14, wobei die Nase 22 vorzugsweise an der dem Bodenteil 12 gegenüberliegenden Seite des Saugkanals 14 angeordnet ist. Zwischen dem Bodenteil 12 und der Nase 22 ist ein Spalt ausgebildet, durch welchen das Öl vom Ölsumpf in Strömungsrichtung in den Saugkanal 14 strömen kann. Im Bereich der Mündung 16 ist der Saugkanal 14 an der Stelle, an der die Nase 22 angeordnet ist, vorzugsweise länger ausgestaltet als der der Nase 22 gegenüberliegende Bereich des Saugkanals 14, der an das Bodenteil 12 angrenzt, so dass der Teil des Saugkanals 14 mit der Nase 22 einen Teil des Bodenteils 12 überlappen kann. Das Bodenteil 12 kann hierbei zumindest teilweise die Mündung 16 ausbilden und ist vorzugsweise im Bereich der Mündung 16 eben ausgebildet. Die Nase 22 erstreckt sich geodätisch von oben nach unten in Richtung des Bodenteils 12, wobei die Nase 22 im Wesentlichen senkrecht zum Bodenteil 12 ausgebildet ist. Zwischen dem Bodenteil 12 und der Nase 22 ist ein Spalt ausgebildet, durch welchen eine definierte Menge eines Ölstroms aus dem Ölsumpf in Richtung des Saugkanals 14 strömen kann, wobei mit Hilfe der Nase 22 auf einfache Weise verhindert wird, dass Luft zusammen mit dem Öl in den Saugkanal 14 strömen kann.

### Bezugszeichenliste

- 10: Ölwanne
- 12: Bodenteil
- 14: Saugkanal
- 16: Mündung
- 18: Filtereinheit
- 20: Abdichtelement
- 22: Nase

## Patentansprüche

1. Ölwanne für eine Brennkraftmaschine, umfassend ein Bodenteil (12) zur Ausbildung eines Ölsumpfes und einen Saugkanal (14) zur Ansaugung von Öl, der über eine Mündung (16) in den Ölsumpf mündet,
wobei
der Saugkanal (14) im Bereich der Mündung (16) eine Nase (22) zur zumindest teilweisen Abdeckung des Saugkanalquerschnittes in horizontaler Strömungsrichtung aufweist
**dadurch gekennzeichnet, dass**
sich die Nase (22) geodätisch von oben nach unten erstreckt, und dass
der Saugkanal (14) im Mündungsbereich durch die Nase (22) nach oben geschlossen ist und lediglich ein schmaler Spalt im Mündungsbereich des Saugkanals (14) ausgebildet ist, wodurch eine nachteilige Strudelwirkung des einströmenden Öls verhindert wird.

2. Ölwanne nach Anspruch 1, **dadurch gekennzeichnet, dass** die Nase (22) im Wesentlichen senkrecht zum Bodenteil (12) ausgebildet ist.

3. Ölwanne nach einem der Ansprüche 1 oder 2, **dadurch gekennzeichnet, dass** die Nase (22) einstückig mit dem Saugkanal (14) verbunden ist.

4. Ölwanne nach einem der Ansprüche 1 bis 3, **dadurch gekennzeichnet, dass** der Saugkanal (14) zumindest teilweise einstückig mit dem Bodenteil (12) verbunden ist.

5. Ölwanne nach einem der Ansprüche 1 bis 4, **dadurch gekennzeichnet, dass** das Bodenteil (12) zumindest teilweise die Mündung (16) ausbildet.

6. Ölwanne nach Anspruch 5, **dadurch gekennzeichnet, dass** das Bodenteil (12) im Bereich der Mündung (16) eben ausgebildet ist.

7. Brennkraftmaschine, umfassend ein Kurbelwellengehäuse und eine mit dem Kurbelwellengehäuse verbundene Ölwanne (10), wobei die Ölwanne (10) nach einem der Ansprüche 1 bis 6 ausgebildet ist.

## Claims

1. An oil sump for an internal combustion engine, comprising a base part (12) for the formation of an oil sump and an suction channel (14) for the suction of oil, which flows via an orifice (16) into the oil sump, with the suction channel (14) having a protrusion (22) in the region of the orifice (16) for at least partly covering the cross-section of the suction channel in the horizontal direction of flow, **characterized in that** the protrusion (22) extends geodetically from top to bottom, and that the suction channel (14) is upwardly closed by the protrusion (22) in the orifice region and merely one narrow gap is formed in the orifice region of the suction channel (14), by means of which a disadvantageous vortex effect of the inflowing oil will be prevented.

2. An oil sump according to claim 1, **characterized in that** the protrusion (22) is arranged substantially perpendicularly to the base part (12).

3. An oil sump according to one of the claims 1 or 2, **characterized in that** the protrusion (22) is integrally connected to the suction channel (14).

4. An oil sump according to one of the claims 1 to 3, **characterized in that** the suction channel (14) is connected at least partly in an integral manner to the base part (12).

5. An oil sump according to one of the claims 1 to 4, **characterized in that** the base part (12) forms the orifice (16) at least in part.

6. An oil sump according to claim 5, **characterized in that** the base part (12) is arranged in a flat manner in the region of the orifice (16).

7. An internal combustion engine, comprising a crankcase and an oil sump (10) connected to the crankcase, with the oil sump (10) being arranged according to one of the claims 1 to 6.

## Revendications

1. Cuvette-carter pour un moteur à combustion interne, comprenant une partie de fond (12) pour former un bac récupérateur d'huile et
un canal d'aspiration (14) pour aspirer de l'huile, qui débouche par une embouchure (16) dans le bac récupérateur d'huile,
dans laquelle le canal d'aspiration (14) présente au niveau de l'embouchure (16) un bec (22) destiné à recouvrir au moins partiellement la section du canal d'aspiration dans le sens d'écoulement horizontal,
**caractérisée en ce que**
le bec (22) s'étend du haut vers le bas du point de vue géodésique et
le canal d'aspiration (14) est fermé vers le haut par le bec (22) au niveau de l'embouchure et seule une fente étroite est formée au niveau de l'embouchure du canal d'aspiration (14), ce qui empêche un effet de turbulence défavorable de l'huile qui entre.

2. Cuvette-carter selon la revendication 1, **caractérisée en ce que** le bec (22) est formé de façon sensiblement perpendiculaire à la partie de fond (12).

3. Cuvette-carter selon l'une des revendications 1 ou 2, **caractérisée en ce que** le bec (22) est relié d'un seul tenant au canal d'aspiration (14).

4. Cuvette-carter selon l'une des revendications 1 à 3, **caractérisée en ce que** le canal d'aspiration (14) est relié au moins en partie d'un seul tenant à la partie de fond (12).

5. Cuvette-carter selon l'une des revendications 1 à 4, **caractérisée en ce que** la partie de fond (12) forme au moins partiellement l'embouchure (16).

6. Cuvette-carter, selon la revendication 5, **caractérisée en ce que** la partie de fond (12) est plane au niveau de l'embouchure (16).

7. Moteur à combustion interne, comprenant un carter de vilebrequin et une cuvette-carter (10) reliée au carter de vilebrequin, laquelle cuvette-carter (10) est conformée selon l'une des revendications 1 à 6.
